# EUROPÄISCHE PATENTSCHRIFT

(11) **EP 2 195 274 B1**
(45) Veröffentlichungstag und Bekanntmachung des Hinweises auf die Patenterteilung: **23.12.2015**
(21) Anmeldenummer: 08716597.3
(22) Anmeldetag: 18.03.2008
(51) Int. Cl.: B67C 3/32, B65B 7/28

(54) **VERFAHREN ZUM AUFBRINGEN VON FITTINGS AUF BEHÄLTER**
METHOD OF PROVIDING FITTINGS ON CONTAINERS
PROCÉDÉ POUR METTRE EN PLACE DES ACCESSOIRES SUR DES RÉCIPIENTS

(30) Priorität: 01.10.2007 DE 102007047060
(43) Veröffentlichungstag der Anmeldung: 16.06.2010
(73) Patentinhaber: KHS GmbH, 44143 Dortmund (DE)
(72) Erfinder: MONZEL, Alois, 67591 Mörstadt (DE)
(86) Internationale Anmeldenummer: PCT/EP2008/002137
(87) Internationale Veröffentlichungsnummer: WO 2009/046773

(56) Entgegenhaltungen:
- EP-A1- 1 431 181
- WO-A-00/35803
- WO-A1-2007/108684
- GB-A- 746 154
- GB-A- 2 254 662
- US-A- 3 708 854
- US-A- 4 445 539
- US-A- 5 343 901

## Beschreibung

Die Erfindung bezieht sich auf ein Verfahren gemäß Oberbegriff Patentanspruch 1 und wie aus der EP 1 431 181 bekannt.

Bekannt sind Behälter mit Fittings für flüssige Füllguter unterschiedlichster Art, insbesondere auch für Getränke. Bekannt sind weiterhin speziell auch Einwegbehälter mit Einwegfittings aus Kunststoff und/oder Edelstahl und/oder anderen Werkstoff oder Werkstoffkombinationen. Ein erheblicher Anteil der in der Praxis verwendeten Fittings ist mit jeweils einem Steigrohr versehen (US 5,343,901 A, WO 00/35803 A).

Aufgabe der Erfindung ist es, ein Verfahren aufzuzeigen, welches es ermöglicht, Behälter an ihrer Behälteröffnung rationell mit Steigrohren aufweisenden Fittings zu versehen. Zur Lösung dieser Aufgabe ist ein Verfahren entsprechend dem Patentanspruch 1 ausgebildet.

Die Besonderheit des erfindungsgemäßen Verfahrens besteht darin, dass das jeweilige Fitting erst unmittelbar vor seiner Verwendung, d.h. unmittelbar vor dem Aufbringen auf den Behälter bzw. auf den die Behälteröffnung aufweisenden Behälterbereich (z.B. Behälterkopf) mit dem Steigrohr versehen wird und letzteres hierbei einem Vorrat von vorbereiteten Steigrohren (auch unterschiedlicher Länge) entnommen oder durch Abziehen und Abtrennen von einem Vorrat eines rohrförmigen oder schlauchförmigen Ausgangsmaterial erzeugt wird.

Diese Komplettierung des jeweiligen Fittings mit dem Steigrohr erfolgt in jedem Fall erst beim Verwender bzw. beim Abfüllbetrieb, wobei das Füllen des jeweiligen Behälters mit dem Füllgut entweder über das am Behälter befestigte Fitting oder aber vor dem Aufsetzen des Fittings bzw. Verschließen des Behälters mit dem Fitting erfolgt.

Die Erfindung bietet eine Vielzahl von Vorteilen. So ist es u.a. möglich, mit Fittings ein und derselbe Ausbildung für Behälter unterschiedlicher Größe bzw. mit Füllvolumina zu verwenden, wobei dann lediglich die Länge der Steigrohre durch entsprechende Auswahl aus einem Vorrat oder durch entsprechendes Abtrennen von dem Ausgangsmaterial der jeweiligen Behältergröße angepasst wird.

Unter "Fitting" sind im Sinne der Erfindung Fittings zu versehen, die die dem Fachmann bekannte Ausbildung aufweisen, d.h. so ausgebildet sind, dass mit Ihnen zumindest die Entnahme des flüssigen Füllgutes aus dem jeweiligen Behälter möglich ist, gegebenenfalls aber auch das Füllen des jeweiligen Behälters über das Fitting.

Weiterbildungen, Vorteile und Anwendungsmöglichkeiten der Erfindung ergeben sich auch aus der nachfolgenden Beschreibung von Ausführungsbeispielen und aus den Figuren.

Die Erfindung wird im Folgenden anhand der Figuren an einem Ausführungsbeispiel näher erläutert. Es zeigen:
- Fig. 1: in sehr vereinfachter schematischer Darstellung einen Behälter, beispielsweise in Form eines großvolumigen Kunststoff-Behälters mit einem an der Behältermündung vorgesehenen Fitting;
- Fig. 2: verschiedene Verfahrensschritte zum Herstellen des Behälters mit dem Fitting.

In den Figuren ist 1 ein Behälter, beispielsweise ein großvolumiger oder kegartiger Behälter zur Aufnahme eines flüssigen Füllgutes. Der Behälter 1, der z.B. aus Kunststoff, beispielsweise aus PET hergestellt ist, ist an seiner Behälteroberseite in bekannter Weise mit einem die Behältermündung bildenden Kopfbereich 2 ausgebildet, an welchem ein Fitting 3 in geeigneter Weise befestigt ist.

Das Fitting 3, welches beispielsweise als Einwegfitting aus Kunststoff, und/oder Edelstahl und/oder einem anderen Werk- oder Verbundstoff und/oder einer anderen Werkstoffkombination gefertigt ist, enthält die dem Fachmann bekannten Funktionselemente, über die z.B. ein Füllen des mit dem Fitting versehenen Behälters 1 mit einem flüssigen Füllgut mit den üblichen Füllmaschinen oder - techniken sowie insbesondere ein Entnehmen des flüssigen Füllgutes aus dem Behälter 1 möglich ist.

Das Fitting 3 ist weiterhin mit einem Steigrohr 4 versehen, welches von dem Behälterkopf bzw. Fitting 3 in Richtung zum Behälterboden 5 in den Behälterinnenraum hineinreicht.

Die Besonderheit des Behälters besteht darin, dass das Fitting 3 erst beim Verwenden, d.h. erst beim Abfüllbetrieb mit dem Steigrohr 4 versehen wird. Hierfür wird z.B. zur Bildung des Steigrohres 3 eine der Längenabmessung des Steigrohres 4 entsprechende Länge unmittelbar vor dem Aufbringen des Fittings 3 auf den Behälterkopf 2 bzw. unmittelbar vor dem Füllen des Behälters 1 von einem Vorrat eines rohrförmigen oder schlauchförmigen Ausgangsmaterials, beispielsweise eines Ausgangsmaterials aus Kunststoff oder Metall abgetrennt und mit dem Fitting 3 verbunden.

Weiterhin besteht die Möglichkeit das jeweilige Fitting 3 ebenfalls erst unmittelbar vor der Verwendung, d.h. im Abfüllbetrieb mit einem Steigrohr der erforderlichen Länge zu verbinden, welches in einem Vorrat aus mehreren Steigrohren 4 bereitgehalten wird.

Mit der Erfindung ergeben sich wesentliche Vorteile. So kann das jeweilige Steigrohr 4 bei Verwendung ein und desselben Fittings 3 problemlos an unterschiedliche Füllvolumina, d.h. an unterschiedliche Behältergrößen oder - höhen angepasst werden, wie dies in der Figur mit den unterbrochenen Linien V1 - V4 angedeutet ist. Durch die Verwendung gleicher Fittings 3 für unterschiedliche Behälter bzw. Behältergrößen ergibt sich eine Vereinfachung der Herstellung, eine Reduzierung der Herstellungskosten durch größere Herstellungsmengen sowie auch eine vereinfachte Lager- oder Vorratshaltung sowohl beim Hersteller des Fittings 3 als auch bei dem Verwender (Abfüllbetrieb).

Die Verbindung des jeweiligen Steigrohres 4 mit dem Fitting 3 kann auf unterschiedlichste Weise erfolgen, beispielsweise durch Verkleben, Schweißen oder auf andere geeignete Weise.

Die Figur 2 zeigt in den Positionen a) - c) nochmals die wesentlichen Verfahrensschritte eines Verfahrens gemäß der Erfindung. Zunächst werden entsprechend der Position a) das jeweilige Fitting 3 und eine von dem Vorrat des Ausgangsmaterials 6 abgetrennte, das Steigrohr 4 bildende Länge bereitgestellt. Entsprechend der Position b) werden das Fitting 3 und die das Steigrohr 4 bildende Länge miteinander verbunden und dann das mit dem Steigrohr 4 versehene Fitting 3 auf dem Behälterkopf 2 befestigt, sodass schließlich entsprechend der Position c) der mit dem Fitting versehene Behälter 1 erhalten ist. Das Füllen des Behälters mit dem flüssigen Füllgut erfolgt dann entweder bei am Behälter 1 montiertem Fitting 3 oder aber vor dem Verschließen des Behälters 1 mit dem Fitting 3.

Die in der Figur 2 dargestellten Verfahrensschritte werden bevorzugt in einer entsprechenden Vorrichtung oder Anlage durchgeführt, die dann Mittel zum Zuführen der Fittings 3, zum Abziehen und Abtrennen der jeweiligen, für das Steigrohr benötigten Länge des Ausgangsmaterials 6 oder zum Bereitstellen des jeweiligen Steigrohres 4 mit der benötigten Länge, zum Zusammenführen und Verbinden des Fittings 3 mit dem Steigrohr 4 sowie zum Einführen des Steigrohres 4 und Verbinden des Fittings 3 mit dem Behälterkopf 2 aufweist.

Die Erfindung wurde voranstehend an einem Ausführungsbeispiel beschrieben. Es versteht sich, dass Änderungen sowie Abwandlungen möglich sind, ohne dass dadurch der der Erfindung zugrunde liegende Erfindungsgedanke verlassen wird.

### Bezugszeichenliste

- 1: Behälter
- 2: Behälterkopf
- 3: Fitting
- 4: Steigrohr
- 5: Behälterboden
- 6: Ausgangs- oder Rohmaterial für Steigrohr 1

## Patentansprüche

1. Verfahren zum Aufbringen eines Fittings (3) auf einen Behälter (1), wobei das Fitting mit einem in den Behälter hineinreichenden Steigrohr (4) versehen wird, **gekennzeichnet durch** folgende im Abfüllbetrieb durchgeführte Schritte:
- Bereitstellen des jeweiligen Fittings (3) ohne Steigrohr (4),
- Bereitstellen eines Steigrohres (4) **durch** Abtrennen einer für das Steigrohr (4) benötigten Länge von einem rohr- oder schlauchartigen Roh- oder Ausgangsmaterial (6), anschließend
- Verbinden der das Steigrohr bildenden Länge mit dem jeweiligen Fitting sowie
- Aufsetzen des Fittings auf den Behälter (1) unter Einführen des Steigrohres (4) in den Behälterinnenraum sowie
- Verbinden des Fittings mit dem Behälter (1),
wobei das jeweilige Fitting (3) erst unmittelbar vor dem Aufbringen auf den Behälter (1) bzw auf einen die Behälteröffnung aufweisenden Behälterbereich mit dem Steigrohr (4) versehen wird, und wobei der Behälter (1) vor dem Aufsetzen oder nach dem Aufsetzen und Verbinden des mit dem Steigrohr (4) versehenen Fittings mit einem flüssigen Füllgut gefüllt wird.

2. Verfahren nach Anspruch 1, **dadurch gekennzeichnet, dass** die von dem Vorrat des Rohrmaterials (6) abgetrennte, das Steigrohr (4) bildende Länge mit dem Fitting (3) durch Kleben oder Schweißen oder durch kraft- oder formschlüssiges Verbinden befestigt wird.

3. Verfahren nach einem der vorhergehenden Ansprüche, **dadurch gekennzeichnet, dass** das Fitting (3) ein Einwegfitting ist.

4. Verfahren nach einem-der vorhergehenden Ansprüche, **dadurch gekennzeichnet, dass** das schlauch- oder rohrförmige Rohmaterial (5) aus Kunststoff oder Metall besteht.

5. Verfahren nach einem der vorhergehenden Ansprüche, **dadurch gekennzeichnet, dass** die das Steigrohr (4) bildende Länge von dem Rohmaterial (6) an die Größe bzw. Höhe des jeweiligen Behälters angepasst derart abgetrennt wird, dass das dem Fitting (3) entfernte Ende des Steigrohres sich bei am Behälter (1) befestigtem Fitting der Innenfläche des Behälterbodens benachbart ist.

6. Verfahren nach einem der vorhergehenden Ansprüche, **gekennzeichnet durch** die Ausbildung des Behälters als Einwegbehälter.

7. Verfahren nach einem der vorhergehenden Ansprüche, **dadurch gekennzeichnet, dass** das Abtrennen der das Steigrohr (4) bildenden Länge von dem Vorrat des rohr- oder schlauchförmigen Ausgangsmaterials (6) sowie das Verbinden des Steigrohres (4) mit dem jeweiligen Fitting unmittelbar vor dem Aufsetzen des Fittings auf den Behälter erfolgt.

8. Verfahren nach einem der vorhergehenden Ansprüche, **dadurch gekennzeichnet, dass** das Abtrennen des das Steigrohr (4) bildenden Länge von dem rohr- oder schlauchförmigen Ausgangsmaterial, das Verbinden des Steigrohres (4) mit dem Fitting sowie das Aufsetzen des mit dem Steigrohr versehenen Fittings auf einen Behälter (1) in ein und derselben Vorrichtung oder Anlage, vorzugsweise in einer Füllmaschine zum Füllen der Behälter (1) mit dem flüssigen Füllgut erfolgt.

## Claims

1. Method of providing a fitting (3) on a container (1), the fitting being provided with a riser tube (4) which extends into the container, **characterised by** the following steps carried out in the filling operation:
- making available the respective fitting (3) without a riser tube (4),
- making available a riser tube (4) by separating off from a tubular or hose-like raw material or starting material (6) a length which is required for the riser tube (4), followed by
- connecting the riser-tube-forming length to the respective fitting, and
- positioning the fitting on the container (1), with the introduction of the riser tube (4) into the interior of the container, and
- connecting the fitting to the container (1),
wherein the respective fitting (3) is only provided with the riser tube (4) immediately before being fitted onto the container (1) or, respectively, onto a region of the container comprising the container opening, wherein the container (1) is filled with a liquid filling product before the placement or after the placement and connection of the fitting provided with the riser tube (4).

2. Method according to claim 1, **characterised in that** the length separated off from the stock of raw material (6) and forming the riser tube (4) is secured to the fitting (3) by adhesive bonding or welding or by non-positive or positive fit connection.

3. Method according to any one of the preceding claims, **characterised in that** the fitting (3) is a disposable fitting.

4. Method according to any one of the preceding claims, **characterised in that** the hose-like or tubular raw material (6) consists of plastic or metal.

5. Method according to any one of the preceding claims, **characterised in that** the length of raw material (6) forming the riser tube (4) is cut off so as to be adjusted to the size or height of the respective container in such a way that the end of the riser tube, remote from the fitting (3), with the fitting secured to the container (1), is adjacent to the inner surface of the container base.

6. Method according to any one of the preceding claims, **characterised by** the configuration of the container as a disposable fitting.

7. Method according to any one of the preceding claims, **characterised in that** the cutting off of the length forming the riser tube (4) from the stock of tubular or hose-like raw material (6), and the connecting of the riser tube (4) to the respective fitting, takes place immediately before the placement of the fitting onto the container.

8. Method according to any one of the preceding claims, **characterised in that** the cutting off of the length forming the riser tube (4) from the stock of tubular or hose-like raw material, the connecting of the riser tube (4) to the fitting, and the placement of the fitting provided with the riser tube onto a container (1), take place in one and the same device or system, preferably in a filling machine for filling the containers (1) with the liquid filling product.

## Revendications

1. Procédé d'application d'un accessoire (3) sur un récipient (1), l'accessoire étant pourvu d'un tuyau montant (4) arrivant dans le récipient, **caractérisé par** les étapes suivantes réalisées en mode de remplissage :
- la mise à disposition de l'accessoire (3) concerné sans tuyau montant (4),
- la mise à disposition d'un tuyau montant (4) par séparation d'une longueur nécessaire pour le tuyau montant (4) d'un matériau brut ou de départ (6) de type tuyau ou flexible, puis
- la liaison de la longueur formant le tuyau montant avec l'accessoire respectif et
- la mise en place de l'accessoire sur le récipient (1) en introduisant le tuyau montant (4) dans l'espace intérieur de récipient et
- la liaison de l'accessoire avec le récipient (1),
l'accessoire (3) concerné n'étant pourvu du tuyau montant (4) que juste avant l'application sur le récipient (1) ou sur une zone de récipient présentant l'ouverture de récipient, et le récipient (1) étant rempli d'un produit de remplissage liquide avant la mise en place ou après la mise en place et la liaison de l'accessoire pourvu du tuyau montant (4).

2. Procédé selon la revendication 1, **caractérisé en ce que** la longueur séparée du stock de matériau brut (6), formant le tuyau montant (4) est fixée avec l'accessoire (3) par collage ou soudage ou par liaison à force ou à complémentarité de formes.

3. Procédé selon l'une quelconque des revendications précédentes, **caractérisé en ce que** l'accessoire (3) est un accessoire à usage unique.

4. Procédé selon l'une quelconque des revendications précédentes, **caractérisé en ce que** le matériau brut (6) du tuyau ou de forme tubulaire est réalisé en plastique ou en métal.

5. Procédé selon l'une quelconque des revendications précédentes, **caractérisé en ce que** la longueur formant le tuyau montant (4) est séparée du matériau brut (6) en étant adaptée à la grandeur ou hauteur du récipient concerné de telle manière que l'extrémité éloignée de l'accessoire (3) du tuyau montant soit contiguë à la surface intérieure du fond de récipient lorsque l'accessoire est fixé sur le récipient (1).

6. Procédé selon l'une quelconque des revendications précédentes, **caractérisé par** la réalisation du récipient comme récipient à usage unique.

7. Procédé selon l'une quelconque des revendications précédentes, **caractérisé en ce que** la séparation de la longueur formant le tuyau montant (4) du stock de matériau de départ (6) de tuyau ou de forme tubulaire ainsi que la liaison du tuyau montant (4) avec l'accessoire respectif sont effectuées juste avant la mise en place de l'accessoire sur le récipient.

8. Procédé selon l'une quelconque des revendications précédentes, **caractérisé en ce que** la séparation de la longueur formant le tuyau montant (4) du matériau de départ de tuyau ou de forme tubulaire, la liaison du tuyau montant (4) avec l'accessoire ainsi que la mise en place de l'accessoire pourvu du tuyau montant sur un récipient (1) sont effectués dans un même dispositif ou une même installation, de préférence dans une machine de remplissage pour le remplissage des récipients (1) avec le produit de remplissage liquide.
